# EUROPÄISCHE PATENTSCHRIFT

(11) **EP 3 859 213 B1**
(45) Veröffentlichungstag und Bekanntmachung des Hinweises auf die Patenterteilung: **02.04.2025**
(21) Anmeldenummer: 21150878.3
(22) Anmeldetag: 11.01.2021
(51) Int. Cl.: F24C 7/08

(54) **KOCHFELDVORRICHTUNG UND VERFAHREN ZUR MONTAGE EINER KOCHFELDVORRICHTUNG**
HOB DEVICE AND METHOD FOR INSTALLING SAME
DISPOSITIF DE PLAQUE DE CUISSON ET PROCÉDÉ DE MONTAGE D'UN DISPOSITIF DE PLAQUE DE CUISSON

(30) Priorität: 31.01.2020 EP 20382055
(43) Veröffentlichungstag der Anmeldung: 04.08.2021
(73) Patentinhaber: BSH Hausgeräte GmbH, 81739 München (DE)
(72) Erfinder: Arenas Jimenez, Beatriz, 50196 La Muela (ES); Lapetra Campos, Isaac, 50003 Zaragoza (ES); Romeo Velilla, Rosario, 50008 Zaragoza (ES)

(56) Entgegenhaltungen:
- EP-A1- 2 703 724
- EP-A1- 3 091 290
- EP-A1- 3 628 930

## Beschreibung

Die Erfindung betrifft eine Kochfeldvorrichtung nach Anspruch 1 und ein Verfahren zur Montage einer Kochfeldvorrichtung nach Anspruch 8.

Aus dem Stand der Technik ist bereits bekannt, Displays von Kochfeldern mittels an einem Gehäuse des Kochfelds angeordneten Aufnahmen zu zentrieren, wobei in einem montierten Zustand Zentrierstifte einer Displayhalteeinheit, welche das Display trägt, in die Aufnahmen eingreifen.

Aus EP 3 628 930 A1 ist eine Arbeitsplatte und mindestens ein an einer Unterseite der Arbeitsplatte anordenbares Funktionselement bekannt, wobei die Arbeitsplatte mindestens ein erstes Zentriermittel aufweist, wobei das Funktionselement mindestens ein zweites Zentriermittel aufweist und wobei das erste Zentriermittel und das zweite Zentriermittel derart miteinander korrespondierend ausgebildet sind, dass das Funktionselement in einer definierten Position gegenüber der Arbeitsplatte anordenbar ist.

Aus EP 3 091 290 A1 ist eine Trägerbox für ein Bedien- und Anzeigemittel eines Haushaltgerätes bekannt. Die Trägerbox umfasst ein Aufnahmeelement des Bedien- und Anzeigemittels und ein Trägerelement. Das Aufnahmeelement und das Trägerelement weisen Befestigungsmittel auf, die dazu bestimmt sind, das Aufnahmeelement und das Trägerelement aneinander zu befestigen. Das Aufnahmeelement umfasst Haltemittel zur Halterung der Steuermittel und der Anzeige. Das Trägerelement umfasst Befestigungsmittel zur Befestigung der Trägerbox an einer Oberfläche eines Haushaltsgeräts.

Aus EP 2 703 724 A1 ist eine Kochfeldvorrichtung mit wenigstens einer Trägereinheit bekannt, welche zumindest ein Elektronikträgerelement zur Halterung wenigstens einer Elektronikeinheit, insbesondere einer Touch-Elektronikeinheit, umfasst. Die Trägereinheit umfasst zumindest ein Lager zu einer geführten Bewegung des Elektronikträgerelements. Die Aufgabe der Erfindung besteht insbesondere, aber nicht beschränkt darauf, darin, eine gattungsgemäße Kochfeldvorrichtung mit verbesserten Eigenschaften hinsichtlich einer Montage bereitzustellen. Die Aufgabe wird erfindungsgemäß durch die Merkmale der Ansprüche 1 und 8 gelöst, während vorteilhafte Ausgestaltungen und Weiterbildungen der Erfindung den Unteransprüchen entnommen werden können.

Es wird eine Kochfeldvorrichtung vorgeschlagen, mit einer Kochfeldplatte, welche zumindest einen Benutzerschnittstellenbereich aufweist, mit zumindest einem Benutzerschnittstellenelement und mit zumindest einer Zentriereinheit, welche an einer Unterseite der Kochfeldplatte mit dieser verbunden ist und welche zu einer Zentrierung des Benutzerschnittstellenelements relativ zu dem Benutzerschnittstellenbereich entlang zumindest einer Richtung vorgesehen ist.

Durch eine derartige Ausgestaltung kann insbesondere eine Montage des Benutzerschnittstellenelements verbessert werden. Insbesondere kann eine Toleranz einer Position des Benutzerschnittstellenelements relativ zu dem Benutzerschnittstellenbereich reduziert werden. Vorteilhaft kann ein Einfluss von Fertigungstoleranzen, beispielsweise von Gehäuseteilen der Kochfeldvorrichtung und/oder Benutzerschnittstellenhalteeinheiten der Kochfeldvorrichtung, auf die Toleranz der Position des Benutzerschnittstellenelements relativ zu dem Benutzerschnittstellenbereich vermieden werden.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds oder Gaskochfelds, verstanden werden, wobei insbesondere zusätzlich auch Zubehöreinheiten für das Kochfeld umfasst sein können, wie beispielsweise eine Sensoreinheit zur externen Messung einer Temperatur eines Gargeschirrs und/oder eines Garguts. Insbesondere kann die Kochfeldvorrichtung, insbesondere die Induktionskochfeldvorrichtung oder Gaskochfeldvorrichtung, auch das gesamte Kochfeld, insbesondere das gesamte Induktionskochfeld oder Gaskochfeld, umfassen.

Unter einem "Benutzerschnittstellenbereich" der Kochfeldplatte soll insbesondere ein Bereich der Kochfeldplatte verstanden werden, welcher dazu vorgesehen ist, in dem montierten Zustand eine Funktion des Benutzerschnittstellenelements zu ermöglichen und/oder zu erleichtern. Die Funktion kann beispielsweise eine Eingabe von Steuerbefehlen und/oder eine Wiedergabe von Informationen umfassen. Vorteilhaft ist der Benutzerschnittstellenbereich in einem montierten Zustand oberhalb des Benutzerschnittstellenelements angeordnet, insbesondere kann eine Betätigung des Benutzerschnittstellenelements eine Berührung der Kochfeldplatte durch den Benutzer umfassen. Denkbar wäre auch, dass das Benutzerschnittstellenelement in dem montierten Zustand oberhalb des Benutzerschnittstellenbereichs angeordnet ist und insbesondere an zumindest ein Koppelelement, welches die Kochfeldplatte durchdringt, gekoppelt ist, insbesondere kann die Betätigung des Benutzerschnittstellenelements eine Berührung des Benutzerschnittstellenelements durch den Benutzer umfassen. Weiterhin wäre denkbar, dass der Benutzerschnittstellenbereich eine Ausnehmung der Kochfeldplatte aufweist und insbesondere als eine solche ausgebildet ist, insbesondere zur Aufnahme des Koppelelements. Vorzugsweise ist der Benutzerschnittstellenbereich zu Ausnehmungen der Kochfeldplatte unterschiedlich ausgebildet. Bevorzugt ist der Benutzerschnittstellenbereich frei von Beschichtungen, insbesondere opaken Beschichtungen, der Kochfeldplatte, besonders bevorzugt dient der Benutzerschnittstellenbereich einer Sichtbarkeit eines unterhalb der Kochfeldplatte angeordneten Bereichs, insbesondere des Benutzerschnittstellenelements, vorzugsweise für den Benutzer. Insbesondere kann der Benutzerschnittstellenbereich beliebige Formen aufweisen, bevorzugt weist der Benutzerschnittstellenbereich in dem montierten Zustand und bei einer senkrechten Betrachtung auf die Kochfeldplatte eine im Wesentlichen viereckige, insbesondere rechteckige, Form auf. Vorteilhaft ist der Benutzerschnittstellenbereich in dem montierten Zustand an einem einem Benutzer zugewandten Randbereich der Kochfeldplatte angeordnet.

Unter einem "Benutzerschnittstellenelement" soll insbesondere ein Element verstanden werden, welches dazu vorgesehen ist, in zumindest einem Betriebszustand dem Benutzer eine Information zu vermitteln und/oder durch den Benutzer betätigbar zu sein. Das Benutzerschnittstellenelement kann beispielsweise als ein Ausgabeelement, beispielsweise eine Segmentanzeige oder ein LED-Display, und/oder als ein mechanisches Bedienelement, beispielsweise ein Druckknopf oder ein Drehknebel, ausgebildet sein. Vorzugsweise ist das Benutzerschnittstellenelement als ein berührempfindliches Bedienelement, beispielsweise ein berührempfindlicher Schalter, ausgebildet.

Darunter, dass das Benutzerschnittstellenelement relativ zu dem Benutzerschnittstellenbereich "zentriert" ist, soll insbesondere verstanden werden, dass in dem montierten Zustand bei der Betrachtung ein Mittelpunkt des Benutzerschnittstellenelements und ein Mittelpunkt des Benutzerschnittstellenbereichs bis auf Fertigungs- und Montagetoleranzen auf einer Geraden, welche senkrecht zu der Richtung ausgerichtet ist, angeordnet sind. Vorteilhaft sind die Mittelpunkte in dem montierten Zustand bei der Betrachtung bis auf Fertigungs- und Montagetoleranzen identisch. Insbesondere verhindert die Zentriereinheit in einem montierten Zustand eine Bewegung des Benutzerschnittstellenelements entlang der Richtung. Vorteilhaft erzeugt die Zentriereinheit während der Montage eine Bewegung des Benutzerschnittstellenelements entlang der Richtung zur Zentrierung des Benutzerschnittstellenelements relativ zum Benutzerschnittstellenbereich, insbesondere zur Fehlerkorrektur bei einer fehlerhaften Positionierung des Benutzerschnittstellenelements vor der Montage.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Insbesondere soll unter "vorgesehen" keine bloße Eignung verstanden werden.

Denkbar wäre, dass die Richtung parallel zu einer Tiefenrichtung der Kochfeldplatte ist und/oder die Zentriereinheit zu einer Zentrierung des Benutzerschnittstellenelements relativ zu dem Benutzerschnittstellenbereich entlang sämtlicher Richtungen in einer Ebene parallel zur Kochfeldplatte vorgesehen ist. Unter einer "Tiefenrichtung der Kochfeldplatte" soll insbesondere eine Richtung verstanden werden, welche senkrecht zu einer Seite der Kochfeldplatte, welche sich während einer Benutzung eines die Kochfeldvorrichtung aufweisenden Kochfelds durch einen Benutzer dem Benutzer zugewandt ist, ist. Um eine einfache Konstruktion zu erreichen, wird vorgeschlagen, dass die Richtung parallel zu einer Breitenrichtung der Kochfeldplatte ist. Unter einer "Breitenrichtung der Kochfeldplatte" soll insbesondere eine Richtung verstanden werden, welche parallel zu einer Seite der Kochfeldplatte, welche während einer Benutzung eines die Kochfeldvorrichtung aufweisenden Kochfelds durch einen Benutzer dem Benutzer zugewandt ist, ist. Insbesondere verläuft die Breitenrichtung senkrecht zu der Tiefenrichtung. Vorzugsweise weist die Kochfeldvorrichtung zumindest eine weitere Zentriereinheit auf, welche dazu vorgesehen ist, das Benutzerschnittstellenelement relativ zu dem Benutzerschnittstellenbereich in einer Richtung parallel zu der Tiefenrichtung zu zentrieren. Hierdurch kann insbesondere die Zentrierung des Benutzerschnittstellenelements auf eine konstruktiv einfache Weise erreicht werden. Erfindungsgemäß weist die Zentriereinheit zumindest ein an der Kochfeldplatte befestigtes Zentrierelement auf. Unter einem "Zentrierelement" soll insbesondere ein Element verstanden werden, welches während einer Montage der Kochfeldvorrichtung an der Zentrierung des Benutzerschnittstellenelements mitwirkt. Beispielsweise könnte das Zentrierelement lösbar mit der Kochfeldplatte verbunden sein, insbesondere mittels zumindest einer Schnappverbindung und/oder Rastverbindung und/oder Schraubverbindung und/oder Steckverbindung. Möglich wäre, dass das Zentrierelement beweglich an der Kochfeldplatte befestigt ist, vorzugsweise ist das Zentrierelement durch die Befestigung an der Kochfeldplatte fixiert. Erfindungsgemäß stellt **das** Zentrierelement gemeinsam mit zumindest einem weiteren Element der Zentriereinheit die Zentrierung des Benutzerschnittstellenelements bereit. Erfindungsgemäß kontaktiert das Zentrierelement in dem montierten Zustand das Benutzerschnittstellenelement-an einer entlang der Breitenrichtung ausgerichteten Seite des Benutzerschnittstellenelements. Hierdurch kann insbesondere ein einfaches Verbinden der Zentriereinheit mit der Kochfeldplatte erreicht werden. Vorteilhaft können gängige Kochfeldplatten auf einfache Weise mit der Zentriereinheit ausgestattet werden. Besonders vorteilhaft kann eine Anordnung des Zentrierelement an eine Art des zu zentrierenden Benutzerschnittstellenelements angepasst werden.

Weiterhin wird vorgeschlagen, dass das Zentrierelement einstückig mit der Kochfeldplatte verbunden ist. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Hierdurch kann insbesondere eine Robustheit der Zentriereinheit erhöht werden. Vorteilhaft kann ein Lösen der Verbindung der Zentriereinheit an der Kochfeldplatte, beispielsweise durch Erschütterungen und/oder Stöße, vermieden werden. Möglicherweise könnte das Zentrierelement als eine Ausnehmung der Kochfeldplatte ausgebildet sein, welche beispielsweise durch einen Schnittprozess erzeugt ist.

Darüber hinaus wird vorgeschlagen, dass die Zentriereinheit zumindest ein Klebeelement aufweist, mittels welchem das Zentrierelement an der Kochfeldplatte befestigt ist. Das Klebeelement ist vorteilhaft als ein Silikonkleber und/oder ein Klebeband, insbesondere doppelseitiges Klebeband, ausgebildet. Alternativ könnte das Klebeelement als weitere, dem Fachmann bekannte, Arten von Klebeelementen ausgebildet sein. Hierdurch kann insbesondere eine Befestigung der Zentriereinheit an der Kochfeldplatte vereinfacht werden. Vorteilhaft kann auf zeitaufwändige Befestigungsschritte zur Befestigung der Zentriereinheit an der Kochfeldplatte, wie beispielsweise ein Anschweißen und/oder ein Anspritzen, verzichtet werden.

Möglich wäre, dass das Zentrierelement eine von der Kochfeldplatte abgewandte und parallel zur Kochfeldplatte ausgerichtete Seitenfläche aufweist. Um eine Montage zu vereinfachen weist erfindungsgemäß das Zentrierelement zumindest eine Auflaufschräge auf. Unter einer "Auflaufschräge" soll insbesondere eine, vorzugsweise ebene, Oberfläche des Zentrierelements verstanden werden, welche in dem montierten Zustand von der Kochfeldplatte abgewandt ist und sich in Richtung des Benutzerschnittstellenbereichs zur Kochfeldplatte hinneigt. Insbesondere spannt die Auflaufschräge in dem montierten Zustand gemeinsam mit einer zur Kochfeldplatte parallel ausgerichteten Ebene einen Winkel von mindestens 10°, vorteilhaft mindestens 15° und insbesondere höchstens 80°, vorteilhaft höchstens 75°, auf. Insbesondere weist das Zentrierelement in dem montierten Zustand eine sich in Richtung des Benutzerschnittstellenbereichs verjüngende Form auf.

Erfindungsgemäß weist das Zentrierelement zumindest eine Anschlagfläche auf, welche zumindest im Wesentlichen senkrecht zur Kochfeldplatte ausgerichtet ist und die Auflaufschräge mit der Unterseite der Kochfeldplatte verbindet. Insbesondere kontaktiert das Zentrierelement in dem montierten Zustand das Benutzerschnittstellenelement mit der Anschlagfläche. Hierdurch können insbesondere Fehler während der Montage vermieden werden. Vorteilhaft kann während der Montage der Kochfeldvorrichtung bei kleineren Versetzungen der Kochfeldplatte bezüglich des Benutzerschnittstellenelements ein Entlanggleiten des Benutzerschnittstellenelements entlang der Auflaufschräge eine automatische Positionskorrektur bereitstellen.

Erfindungsgemäß weist die Zentriereinheit zumindest ein, dem Zentrierelement bezüglich des Benutzerschnittstellenbereichs gegenüberliegend angeordnetes, weiteres Zentrierelement auf. Darunter, dass das weitere Zentrierelement dem Zentrierelement "bezüglich des Benutzerschnittstellenbereichs gegenüberliegend" angeordnet ist, soll insbesondere verstanden werden, dass in der Betrachtung senkrecht auf die Kochfeldplatte eine Verbindungsgerade der Zentrierelemente einander gegenüberliegende Ecken oder bevorzugt einander gegenüberliegende Seiten, besonders bevorzugt entlang der Breitenrichtung ausgerichtete Seiten, des Benutzerschnittstellenbereichs schneidet und die Zentrierelemente denselben Abstand bezüglich des Benutzerschnittstellenbereichs aufweisen. Denkbar wäre, dass das weitere Zentrierelement zu dem Zentrierelement unterschiedlich ausgebildet ist. Vorteilhaft ist das weitere Zentrierelement zu dem Zentrierelement identisch ausgebildet. Vorstellbar wäre, dass das weitere Zentrierelement zu einer Zentrierung des Benutzerschnittstellenelements relativ zu dem Benutzerschnittstellenbereich entlang der Tiefenrichtung vorgesehen ist. Bevorzugt ist das weitere Zentrierelement gemeinsam mit dem Zentrierelement zu der Zentrierung des Benutzerschnittstellenelements relativ zu dem Benutzerschnittstellenbereich entlang der Breitenrichtung vorgesehen. Hierdurch kann insbesondere eine Zentrierung des Benutzerschnittstellenelements auf eine konstruktiv einfache Weise erreicht werden. Vorteilhaft kann die Zentrierung des Benutzerschnittstellenelements durch ein Zusammenwirken mehrerer einfach herzustellender Bauteile erreicht werden.

Vorstellbar wäre, dass ein minimaler Abstand zwischen dem Zentrierelement und dem weiteren Zentrierelement entlang der Richtung größer als eine Erstreckung des Benutzerschnittstellenelements entlang der Richtung ist. Um eine Zentrierung des Benutzerschnittstellenelements weiter zu verbessern, wird vorgeschlagen, dass der minimale Abstand zwischen dem Zentrierelement und dem weiteren Zentrierelement entlang der Richtung zumindest im Wesentlichen der Erstreckung des Benutzerschnittstellenelements entlang der Richtung entspricht. Unter einem "minimalen Abstand" soll insbesondere eine Länge verstanden werden, welche einer Länge einer kürzesten gedachten Verbindungsgeraden entspricht, welche gerade noch beide Zentrierelemente verbindet. Erfindungsgemäß kontaktieren das Zentrierelement und das weitere Zentrierelement in dem montierten Zustand das Benutzerschnittstellenelement an den einander gegenüberliegenden Ecken oder Seiten mit der Anschlagfläche und einer weiteren Anschlagfläche des weiteren Zentrierelements. Erfindungsgemäß bilden das Zentrierelement und das weitere Zentrierelement zur Zentrierung des Benutzerschnittstellenelements gemeinsam mit dem Benutzerschnittstellenelement einen Formschluss aus. Hierdurch kann in dem montierten Zustand ein Spiel des Benutzerschnittstellenelements entlang der Richtung reduziert werden. Besonders vorteilhaft kann der minimale Abstand an eine Art des zu zentrierenden Benutzerschnittstellenelements angepasst werden.

Zudem wird vorgeschlagen, dass die Zentriereinheit eine Temperaturbeständigkeit von zumindest 100°C aufweist. Unter einer "Temperaturbeständigkeit" einer Einheit und/oder eines Elements und/oder eines Materials soll insbesondere eine elementspezifische und/oder materialspezifische maximale und/oder minimale Temperatur verstanden werden, welcher die Einheit und/oder das Element und/oder Material, insbesondere dauerhaft und unmittelbar, ausgesetzt werden kann, ohne dass sich hierdurch die für eine Funktionsfähigkeit der Einheit und/oder des Elements und/oder des Materials zu einer Erfüllung einer vorgesehenen Funktion maßgeblichen Einheits- und/oder Element- und/oder Materialeigenschaften über ein, für die vorgesehene Anwendung und/oder Funktion der Einheit und/oder des Elements und/oder des Materials, tolerierbares Maß hinaus verändern. Insbesondere ist die Einheit und/oder das Element und/oder das Material bei der Temperatur, welche die Temperaturbeständigkeit der Einheit und/oder des Elements und/oder des Materials definiert, funktionsfähig und/oder unbeeinträchtigt und/oder unbeschädigt. Insbesondere weist die Zentriereinheit eine Schmelztemperatur und/oder Verdampfungstemperatur von mindestens 120°C, vorteilhaft mindestens 140°C und besonders vorteilhaft mindestens 160°C auf. Beispielsweise könnte die Zentriereinheit zumindest eine Keramik, insbesondere Glaskeramik, und/oder zumindest ein Metall und/oder zumindest ein Mineral aufweisen. Bevorzugt weist die Zentriereinheit zumindest ein hitzebeständiges Polymer auf. Hierdurch kann insbesondere eine Robustheit der Zentriereinheit erhöht werden. Vorteilhaft kann gewährleistet werden, dass die Zentriereinheit unabhängig von einem Betriebszustand eines die Kochfeldvorrichtung aufweisenden Kochfelds die Zentrierung bereitstellen kann.

Insbesondere ist das Benutzerschnittstellenelement als ein Display, vorteilhaft berührempfindliches Display, ausgebildet. Vorzugsweise weist das Benutzerschnittstellenelement eine Anzeigefläche auf, deren Außenkontur bei der Betrachtung besonders bevorzugt identisch zu einer Außenkontur des Benutzerschnittstellenbereichs ist. Insbesondere weist das Benutzerschnittstellenelement einen Rahmen auf, welcher bei der Betrachtung die Anzeigefläche umgibt, vorteilhaft vollständig, und besonders vorteilhaft in dem montierten Zustand das Zentrierelement und/oder das weitere Zentrierelement kontaktiert. Hierdurch kann insbesondere ein Benutzerkomfort gesteigert werden. Vorteilhaft können Versetzungen des Displays bezüglich des Benutzerschnittstellenbereichs und damit verbundene optische Mängel eines die Kochfeldvorrichtung aufweisenden Kochfelds vermieden werden.

Zusätzlich wird vorgeschlagen, dass die Kochfeldvorrichtung zumindest eine Benutzerschnittstellenhalteeinheit aufweist, welche in dem montierten Zustand zumindest das Benutzerschnittstellenelement trägt und durch welche das Benutzerschnittstellenelement in einem vormontierten Zustand entlang der Richtung verschiebbar gelagert ist. Alternativ könnte die Benutzerschnittstellenhalteeinheit das Benutzerschnittstellenelement lediglich in dem montierten Zustand tragen und entlang der Richtung fixieren. Vorteilhaft bildet die Benutzerschnittstellenhalteeinheit ein Außengehäuse des Benutzerschnittstellenelements. Besonders vorteilhaft ist die Benutzerschnittstellenhalteeinheit an einem Gehäuse, insbesondere Gehäuseboden, eines die Kochfeldvorrichtung aufweisenden Kochfelds angeordnet. Insbesondere ist das Benutzerschnittstellenelement in dem vormontierten Zustand derart gelagert, dass während einer Montage der Kochfeldplatte das Entlanggleiten des Benutzerschnittstellenelements an der Auflaufschräge des Zentrierelements ermöglicht ist. Insbesondere ist die Kochfeldvorrichtung durch ein Aufsetzen und Befestigen der Kochfeldplatte an einem Gehäuse der Kochfeldvorrichtung von dem vormontierten Zustand in den montierten Zustand überführbar. Hierdurch kann insbesondere eine Montage vereinfacht werden. Vorteilhaft können Montagefehler vermieden werden. Insbesondere kann eine Vorpositionierung des Benutzerschnittstellenelements relativ zu dem Benutzerschnittstellenbereich bereitgestellt werden.

Weiterhin wird ein Kochfeld mit der Kochfeldvorrichtung vorgeschlagen. Hierdurch kann insbesondere eine Zentrierung des Benutzerschnittstellenelements verbessert werden. Insbesondere kann ein Einfluss von Fertigungstoleranzen, beispielsweise von Gehäuseteilen der Kochfeldvorrichtung und/oder Benutzerschnittstellenhalteeinheiten der Kochfeldvorrichtung, auf die Zentrierung des Benutzerschnittstellenelements vermieden werden.

In einem weiteren Aspekt wird ein Verfahren zur Montage der Kochfeldvorrichtung gemäß Anspruch 8 vorgeschlagen. Hierdurch kann insbesondere eine Zentrierung des Benutzerschnittstellenelements verbessert werden. Insbesondere kann ein Einfluss von Fertigungstoleranzen, beispielsweise von Gehäuseteilen der Kochfeldvorrichtung und/oder Benutzerschnittstellenhalteeinheiten der Kochfeldvorrichtung, auf die Zentrierung des Benutzerschnittstellenelements vermieden werden.

Möglich wäre, dass die Zentriereinheit manuell mit der Kochfeldplatte verbunden wird. Um eine Montagetoleranz bei der Verbindung der Zentriereinheit mit der Kochfeldplatte zu reduzieren, wird vorgeschlagen, dass die Zentriereinheit maschinell, insbesondere vollständig automatisiert, mit der Kochfeldplatte verbunden wird. Beispielsweise könnte die Zentriereinheit mit zumindest einem Roboterarm mit der Kochfeldplatte verbunden werden. Vorteilhaft kann ein menschlicher Fehler bei der Verbindung der Zentriereinheit mit der Kochfeldplatte ausgeschlossen werden.

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination.

Es zeigen:
- Fig. 1: Eine vereinfachte Darstellung eines Kochfelds mit einer Kochfeldvorrichtung in einer Draufsicht,
- Fig. 2: eine Kochfeldplatte der Kochfeldvorrichtung in einem vormontierten Zustand in einer Ansicht von unten,
- Fig. 3: die Kochfeldvorrichtung in einem montierten Zustand in einer Schrägansicht,
- Fig. 4: eine Schnittdarstellung der Kochfeldvorrichtung entlang einer Schnittlinie A-A aus Fig. 3 und
- Fig. 5: ein schematisches Verlaufsdiagramm eines Verfahrens zur Montage der Kochfeldvorrichtung.

Von mehrfach vorhandenen Objekten ist in den Figuren jeweils lediglich eines mit einem Bezugszeichen versehen.

Figur 1 zeigt ein Kochfeld 34. Das Kochfeld 34 ist als ein Induktionskochfeld ausgebildet. Das Kochfeld 34 weist eine Kochfeldvorrichtung 10 auf. Die Kochfeldvorrichtung 10 weist eine Kochfeldplatte 12 auf, welche in Figur 2 in einem vormontierten Zustand der Kochfeldvorrichtung 10 näher dargestellt ist. Die Kochfeldplatte 12 weist eine Glaskeramik auf. Alternativ könnte die Kochfeldplatte 12 weitere, dem Fachmann bekannte, für Kochfeldplatten übliche Materialien aufweisen. Die Kochfeldplatte 12 weist eine Beschichtung 42 auf. Die Beschichtung 42 ist als eine opake Beschichtung ausgebildet. Die Kochfeldplatte 12 weist einen Benutzerschnittstellenbereich 14 auf. Zusätzlich könnte die Kochfeldplatte 12 eine beliebige Anzahl weiterer Benutzerschnittstellenbereiche aufweisen. Der Benutzerschnittstellenbereich 14 ist frei von der Beschichtung 42. Der Benutzerschnittstellenbereich 14 dient einer Sichtbarkeit eines unterhalb des Benutzerschnittstellenbereichs 14 angeordneten Bereichs des Kochfelds 34 für einen Benutzer.

Die Kochfeldvorrichtung 10 weist ein Benutzerschnittstellenelement 16 auf, welches in den Figuren 3 und 4 in einem montierten Zustand der Kochfeldvorrichtung 10 näher dargestellt ist. Das Benutzerschnittstellenelement 16 ist als ein berührempfindliches Display ausgebildet. Alternativ könnte das Benutzerschnittstellenelement 16 als ein Drehknebel oder ein Druckknopf oder ein LED-Display oder ein berührempfindlicher Schalter ausgebildet sein. Das Benutzerschnittstellenelement 16 weist eine berührempfindliche Anzeigefläche 36 auf. Das Benutzerschnittstellenelement 16 weist einen Rahmen 38 auf. Der Rahmen 38 umgibt die Anzeigefläche 36 bei einer Betrachtung senkrecht zur Kochfeldplatte 12 vollständig.

Der Benutzerschnittstellenbereich 14 ist oberhalb des Benutzerschnittstellenelements 16 angeordnet. Bei der Betrachtung weist die Anzeigefläche 36 eine Außenkontur auf, welche bis auf Fertigungs- und Montagetoleranzen identisch zu einer Außenkontur des Benutzerschnittstellenbereichs 14 ist. Der Benutzerschnittstellenbereich 14 dient einer Sichtbarkeit der Anzeigefläche 36 für einen Benutzer.

Die Kochfeldvorrichtung 10 weist eine Zentriereinheit 18 auf. Die Zentriereinheit 18 ist an einer Unterseite 20 der Kochfeldplatte 12 mit dieser verbunden. Die Zentriereinheit 18 ist zu einer Zentrierung des Benutzerschnittstellenelements 16 vorgesehen. Die Zentriereinheit 18 zentriert das Benutzerschnittstellenelement 16 relativ zu dem Benutzerschnittstellenbereich 14 entlang einer Richtung 22. Die Richtung 22 ist parallel zu einer Breitenrichtung der Kochfeldplatte 12. Alternativ oder zusätzlich könnte die Zentriereinheit 18 das Benutzerschnittstellenelement 16 relativ zu dem Benutzerschnittstellenbereich 14 entlang einer weiteren Richtung, welche parallel zu einer Tiefenrichtung der Kochfeldplatte 12 ist, zentrieren.

Die Zentriereinheit 18 weist ein an der Kochfeldplatte 12 befestigtes Zentrierelement 24 auf. Das Zentrierelement 24 ist einstückig mit der Kochfeldplatte 12 verbunden. Die Zentriereinheit 18 weist ein Klebeelement 26 auf. Das Klebeelement 26 befestigt das Zentrierelement 24 an der Kochfeldplatte 12. Alternativ könnten das Zentrierelement 24 und die Kochfeldplatte 12 in einem Stück ausgebildet sein. Das Klebeelement 26 ist zwischen dem Zentrierelement 24 und der Kochfeldplatte 12 angeordnet. Das Klebeelement 26 weist einen Silikonkleber auf. Alternativ oder zusätzlich könnte das Klebeelement 26 ein Klebeband, insbesondere doppelseitiges Klebeband, aufweisen.

Die Zentriereinheit 18 weist eine Temperaturbeständigkeit von 105°C auf. Das Zentrierelement 24 besteht aus einem hitzebeständigen Polymer. Das Zentrierelement 24 ist im Wesentlichen L-förmig. Das Zentrierelement 24 weist eine Auflaufschräge 28 auf. Das Zentrierelement 24 weist eine Anschlagfläche 44 auf. Die Anschlagfläche 44 kontaktiert den Rahmen 38 an einer entlang der Richtung 22 ausgerichteten Seite des Rahmens 38.

Die Zentriereinheit 18 weist ein weiteres Zentrierelement 30 auf. Das weitere Zentrierelement 30 ist dem Zentrierelement 24 bezüglich des Benutzerschnittstellenbereichs 14 gegenüberliegend angeordnet. Das weitere Zentrierelement 30 ist identisch zu dem Zentrierelement 24 ausgebildet und an der Kochfeldplatte 12 befestigt, weshalb im Folgenden auf eine Beschreibung des weiteren Zentrierelements 30 und einer Befestigung des weiteren Zentrierelements 30 verzichtet wird und insbesondere Aussagen bezüglich des Zentrierelements 24 und des Klebeelements 26 auch auf das weitere Zentrierelement 30 zutreffen.

Das Zentrierelement 24 und das weitere Zentrierelement 30 sind in der Betrachtung an einander gegenüberliegenden, entlang der Richtung 22 ausgerichteten, Seiten des Benutzerschnittstellenbereichs 14 angeordnet. Das Zentrierelement 24 und das weitere Zentrierelement 30 weisen in der Betrachtung bezüglich eines Mittelpunkts des Benutzerschnittstellenbereichs 14 zueinander identische Abstände auf. Ein minimaler Abstand zwischen dem Zentrierelement 24 und dem weiteren Zentrierelement 30 entlang der Richtung 22 entspricht einer Erstreckung des Benutzerschnittstellenelements 16 entlang der Richtung 22.

Die Kochfeldvorrichtung 10 weist eine Benutzerschnittstellenhalteeinheit 32 auf. Die Benutzerschnittstellenhalteeinheit 32 trägt das Benutzerschnittstellenelement 16. Die Benutzerschnittstellenhalteeinheit 32 ist an einem Gehäuseboden 40 eines Gehäuses (nicht dargestellt) der Kochfeldvorrichtung 10 angeordnet. Die Benutzerschnittstellenhalteeinheit 32 lagert das Benutzerschnittstellenelement 16 in einem vormontierten Zustand entlang der Richtung 22 verschiebbar. Die Benutzerschnittstellenhalteeinheit 32 zentriert das Benutzerschnittstellenelement 16 relativ zu dem Benutzerschnittstellenbereich 14 entlang einer Richtung parallel zu einer Tiefenrichtung der Kochfeldplatte 12.

In Figur 5 ist ein schematisches Verlaufsdiagramm eines Verfahrens zur Montage der Kochfeldvorrichtung 10 dargestellt. In einem Verbindungsschritt 100 wird die Zentriereinheit 18 mit der Kochfeldplatte 12 verbunden. Die Zentriereinheit 18 wird maschinell mit der Kochfeldplatte 12 verbunden. Die Zentriereinheit 18 wird mit einem Roboterarm (nicht dargestellt) mit der Kochfeldplatte 12 verbunden. Der Roboterarm trägt das Klebeelement 26 auf das Zentrierelement 24 auf. Im Anschluss presst der Roboterarm das Zentrierelement 24 an die Unterseite 20 der Kochfeldplatte 12, bis das Klebeelement 26 ausgehärtet ist. Der Verbindungsschritt 100 erfolgt vollständig automatisiert.

In einem Vormontageschritt 110 wird das Benutzerschnittstellenelement 16 auf die Benutzerschnittstellenhalteeinheit 32 gesetzt und durch die Benutzerschnittstellenhalteeinheit 32 verschiebbar gelagert. Im Anschluss an den Vormontageschritt 110 befindet sich die Kochfeldvorrichtung 10 in dem vormontierten Zustand. Der Vormontageschritt 110 folgt auf den Verbindungsschritt 100.

In einem Montageschritt 120 wird die Kochfeldplatte 12 auf das Gehäuse der Kochfeldvorrichtung 10 aufgesetzt. Während des Montageschritts 120 gleitet das Benutzerschnittstellenelement 16 an der Auflaufschräge 28 entlang. Im Anschluss an das Entlanggleiten des Benutzerschnittstellenelements 16 wird das Benutzerschnittstellenelement 16 von den Anschlagflächen 44 der Zentrierelemente 24, 30 zur Zentrierung des Benutzerschnittstellenelements 16 kontaktiert. Im Anschluss an den Montageschritt 120 befindet sich die Kochfeldvorrichtung 10 in dem montierten Zustand. Der Montageschritt 120 folgt auf den Vormontageschritt 110.

### Bezugszeichen

- 10: Kochfeldvorrichtung
- 12: Kochfeldplatte
- 14: Benutzerschnittstellenbereich
- 16: Benutzerschnittstellenelement
- 18: Zentriereinheit
- 20: Unterseite
- 22: Richtung
- 24: Zentrierelement
- 26: Klebeelement
- 28: Auflaufschräge
- 30: weiteres Zentrierelement
- 32: Benutzerschnittstellenhalteeinheit
- 34: Kochfeld
- 36: Anzeigefläche
- 38: Rahmen
- 40: Gehäuseboden
- 42: Beschichtung
- 44: Anschlagfläche
- 100: Verbindungsschritt
- 110: Vormontageschritt
- 120: Montageschritt

## Patentansprüche

1. Kochfeldvorrichtung (10) mit einer Kochfeldplatte (12), welche zumindest einen Benutzerschnittstellenbereich (14) aufweist, mit zumindest einem Benutzerschnittstellenelement (16) und mit zumindest einer Zentriereinheit (18), welche an einer Unterseite (20) der Kochfeldplatte (12) mit dieser verbunden ist und welche zu einer Zentrierung des Benutzerschnittstellenelements (16) relativ zu dem Benutzerschnittstellenbereich (14) entlang zumindest einer Richtung (22) vorgesehen ist, wobei die Zentriereinheit (18) zumindest ein an der Kochfeldplatte (12) befestigtes Zentrierelement (24) aufweist, wobei das Zentrierelement (24) zumindest eine Auflaufschräge (28) aufweist und zumindest eine Anschlagfläche (44) aufweist, welche zumindest im Wesentlichen senkrecht zur Kochfeldplatte (12) ausgerichtet ist und die Auflaufschräge (28) mit der Unterseite der Kochfeldplatte (12) verbindet, **dadurch gekennzeichnet, dass** das Zentrierelement (24) in dem montierten Zustand das Benutzerschnittstellenelement (16) mit der Anschlagfläche (44) kontaktiert, mit zumindest einer Benutzerschnittstellenhalteeinheit (32), welche in einem montierten Zustand zumindest das Benutzerschnittstellenelement (16) trägt und durch welche das Benutzerschnittstellenelement (16) in einem vormontierten Zustand entlang der Richtung (22) verschiebbar gelagert ist, wobei die Richtung (22) parallel zu einer Breitenrichtung der Kochfeldplatte (12) ist, und wobei das Zentrierelement (24) die Zentrierung des Benutzerschnittstellenelements (16) bereitstellt und wobei das Zentrierelement (24) in dem montierten Zustand das Benutzerschnittstellenelement (16) an einer entlang der Breitenrichtung ausgerichteten Seite des Benutzerschnittstellenelements (16) kontaktiert, wobei die Zentriereinheit (18) zumindest ein, dem Zentrierelement (24) bezüglich des Benutzerschnittstellenbereichs (14) gegenüberliegend angeordnetes, weiteres Zentrierelement (30) aufweist, wobei das Zentrierelement (24) und das weitere Zentrierelement (30) in dem montierten Zustand das Benutzerschnittstellenelement (16) an den einander gegenüberliegenden Ecken oder Seiten mit der Anschlagfläche (44) und einer weiteren Anschlagfläche des weiteren Zentrierelements (30) kontaktieren und das Zentrierelement (24) und das weitere Zentrierelement (30) zur Zentrierung des Benutzerschnittstellenelements (16) gemeinsam mit dem Benutzerschnittstellenelement (16) einen Formschluss ausbilden.

2. Kochfeldvorrichtung (10) nach Anspruch 1, **dadurch gekennzeichnet, dass das** Zentrierelement (24) zumindest stoffschlüssig mit der Kochfeldplatte (12) **verbunden** oder in einem Stück mit der Kochfeldplatte (12) geformt ist.

3. Kochfeldvorrichtung (10) nach Anspruch 2, **dadurch gekennzeichnet, dass** die Zentriereinheit (18) zumindest ein Klebeelement (26) aufweist, mittels welchem das Zentrierelement (24) an der Kochfeldplatte (12) befestigt ist.

4. Kochfeldvorrichtung (10) nach Anspruch 1, **dadurch gekennzeichnet, dass** ein minimaler Abstand zwischen dem Zentrierelement (24) und dem weiteren Zentrierelement (30) entlang der Richtung (22) zumindest im Wesentlichen einer Erstreckung des Benutzerschnittstellenelements (16) entlang der Richtung (22) entspricht.

5. Kochfeldvorrichtung (10) nach einem der vorhergehenden Ansprüche, **dadurch gekennzeichnet, dass** die Zentriereinheit (18) eine Temperaturbeständigkeit von zumindest 100°C aufweist.

6. Kochfeldvorrichtung (10) nach einem der vorhergehenden Ansprüche, **dadurch gekennzeichnet, dass** das Benutzerschnittstellenelement (16) als ein Display ausgebildet ist.

7. Kochfeld (34) mit zumindest einer Kochfeldvorrichtung (10) nach einem der vorhergehenden Ansprüche.

8. Verfahren zur Montage einer Kochfeldvorrichtung (10) nach einem der Ansprüche 1 bis 6, mit einer Kochfeldplatte (12), welche zumindest einen Benutzerschnittstellenbereich (14) aufweist, mit zumindest einem Benutzerschnittstellenelement (16) und mit zumindest einer Zentriereinheit (18), welche an einer Unterseite (20) der Kochfeldplatte (12) mit dieser verbunden ist, wobei das Benutzerschnittstellenelement (16) mittels der Zentriereinheit (18) relativ zu dem Benutzerschnittstellenbereich (14) entlang zumindest einer Richtung (22) zentriert wird, wobei die Zentriereinheit (18) zumindest ein an der Kochfeldplatte (12) befestigtes Zentrierelement (24) aufweist, wobei das Zentrierelement (24) zumindest eine Auflaufschräge (28) aufweist und zumindest eine Anschlagfläche (44) aufweist, welche zumindest im Wesentlichen senkrecht zur Kochfeldplatte (12) ausgerichtet wird und die Auflaufschräge (28) mit der Unterseite der Kochfeldplatte (12) verbunden wird, wobei das Benutzerschnittstellenelement (16) von dem Zentrierelement (24) in dem montierten Zustand mit der Anschlagfläche (44) kontaktiert wird, wobei das Benutzerschnittstellenelement (16) von einer Benutzerschnittstellenhalteeinheit (32) der Kochfeldvorrichtung in einem montierten Zustand getragen wird und in einem vormontierten Zustand entlang der Richtung (22) verschiebbar gelagert wird, wobei die Richtung (22) parallel zu einer Breitenrichtung der Kochfeldplatte (12) ist, und wobei das Benutzerschnittstellenelement (16) in dem montierten Zustand durch das die Zentrierung des Benutzerschnittstellenelements (16) bereitstellendes Zentrierelement (24) der Zentriereinheit (18) an einer entlang der Breitenrichtung ausgerichteten Seite des Benutzerschnittstellenelements (16) kontaktiert wird, **dadurch gekennzeichnet, dass** die Zentriereinheit (18) zumindest ein, dem Zentrierelement (24) bezüglich des Benutzerschnittstellenbereichs (14) gegenüberliegend angeordnetes, weiteres Zentrierelement (30) aufweist, wobei das Benutzerschnittstellenelement (16) an den einander gegenüberliegenden Ecken oder Seiten durch das Zentrierelement (24) und das weitere Zentrierelement (30) in dem montierten Zustand mit der Anschlagfläche (44) und einer weiteren Anschlagfläche des weiteren Zentrierelements (30) kontaktiert wird und ein Formschluss durch das Zentrierelement (24) und das weitere Zentrierelement (30) zur Zentrierung des Benutzerschnittstellenelements (16) gemeinsam mit dem Benutzerschnittstellenelement (16) ausgebildet wird.

9. Verfahren nach Anspruch 8, **dadurch gekennzeichnet, dass** die Zentriereinheit (18) maschinell mit der Kochfeldplatte (12) verbunden wird.

## Claims

1. Hob device (10) with a hob plate (12), which has at least one user interface area (14), with at least one user interface element (16) and with at least one centring unit (18), which is connected on an underside (20) of the hob plate (12) thereto and which is provided to centre the user interface element (16) relative to the user interface area (14) along at least one direction (22), wherein the centring unit (18) has at least one centring element (24) fastened to the hob plate (12), wherein the centring element (24) has at least one ramp bevel (28) and at least one stop surface (44), which is aligned at least substantially at a right angle to the hob plate (12) and the ramp bevel (28) connects to the underside of the hob plate (12),
**characterised in that**
the centring element (24), in the assembled state, brings the user interface element (16) into contact with the stop surface (44), with at least one user interface retaining unit (32), which, in an assembled state, supports at least the user interface element (16) and through which the user interface element (16), in a preassembled state, is mounted in a displaceable manner along the direction (22), wherein the direction (22) is parallel to a width direction of the hob plate (12), and wherein the centring element (24) provides the centring of the user interface element (16) and wherein the centring element (24), in the assembled state, is brought into contact with the user interface element (16) on a side of the user interface element (16) aligned along the width direction, wherein the centring unit (18) has at least one further centring element (30) which is arranged opposite the centring element (24) with respect to the user interface area (14), wherein the centring element (24) and the further centring element (30), in the assembled state, bring the user interface element (16) into contact with the stop surface (44) and a further stop surface of the further centring element (30) on the opposing corners or sides and the centring element (24) and the further centring element (30) embody a form fit together with the user interface element (16) in order to centre the user interface element (16).

2. Hob device (10) according to claim 1, **characterised in that** the centring element (24) is connected at least with a material bond to the hob plate (12) or shaped in one piece with the hob plate (12).

3. Hob device (10) according to claim 2, **characterised in that** the centring unit (18) has at least one adhesive element (26), by means of which the centring element (24) is fastened to the hob plate (12).

4. Hob device (10) according to claim 1, **characterised in that** a minimal distance between the centring element (24) and the further centring element (30) along the direction (22) corresponds at least substantially to an extent of the user interface element (16) along the direction (22).

5. Hob device (10) according to one of the preceding claims, **characterised in that** the centring unit (18) has a temperature resistance of at least 100°C.

6. Hob device (10) according to one of the preceding claims, **characterised in that** the user interface element (16) is embodied as a display.

7. Hob (24) with at least one hob device (10) according to one of the preceding claims.

8. Method for assembling a hob device (10) according to one of claims 1 to 6, with a hob plate (12), which has at least one user interface area (14), with at least one user interface element (16) and with at least one centring unit (18) which is connected on an underside (20) of the hob plate (12) thereto, wherein the user interface element (16) is centred relative to the user interface area (14) along at least one direction (22) by means of the centring unit (18), wherein the centring unit (18) has at least one centring element (24) fastened to the hob plate (12), wherein the centring element (24) has at least one ramp bevel (28) and has at least one stop surface (44), which is aligned at least substantially at a right angle to the hob plate (12), and the ramp bevel (28) is connected to the lower side of the hob plate (12), wherein the user interface element (16) is brought into contact with the centring element (24), in the assembled state, at the stop surface (44), wherein the user interface element (16) is supported by a user interface retaining unit (32) of the hob device in an assembled state and is displaceably mounted along the direction (22) in a preassembled state, wherein the direction (22) is parallel to a width direction of the hob plate (12), and wherein the user interface element (16), in the assembled state, is brought into contact with the centring element (24) of the centring unit (18) providing the centring of the user interface element (16) on a side of the user interface element (16) aligned along the width direction,
**characterised in that** the centring unit (18) has at least one further centring element (30) arranged opposite the centring element (24) with respect to the user interface area (14), wherein the user interface element (16) is connected on the opposing corners or sides by the centring element (24) and the further centring element (30) in the assembled state with the stop surface (44) and a further stop surface of the further centring element (30) and a form fit is embodied by the centring element (24) and the further centring element (30) together with the user interface element (16) in order to centre the user interface element (16).

9. Method according to claim 8, **characterised in that** the centring unit (18) is connected mechanically to the hob plate (12).

## Revendications

1. Dispositif de plaque de cuisson (10) avec une plaque de cuisson (12), laquelle présente au moins une zone d'interface utilisateur (14), avec au moins un élément d'interface utilisateur (16) et avec au moins une unité de centrage (18), laquelle sur un côté inférieur (20) de la plaque de cuisson (12) est reliée à celle-ci et laquelle est prévue pour un centrage de l'élément d'interface utilisateur (16) par rapport à la zone d'interface utilisateur (14) le long au moins d'un sens (22), dans lequel l'unité de centrage (18) présente au moins un élément de centrage (24) fixé sur la plaque de cuisson (12), dans lequel l'élément de centrage (24) présente au moins une surface oblique (28) et présente au moins une surface de butée (44), laquelle est orientée au moins essentiellement perpendiculairement à la plaque de cuisson (12) et relie la face oblique (28) au côté inférieur de la plaque de cuisson (12), **caractérisé en ce que** l'élément de centrage (24) à l'état monté met en contact l'élément d'interface utilisateur (16) avec la surface de butée (44), avec au moins une unité d'interface utilisateur (32), laquelle à l'état monté porte au moins l'élément d'interface utilisateur (16) et par laquelle l'élément d'interface utilisateur (16) est logé de manière à pouvoir coulisser dans un état prémonté le long du sens (22), dans lequel le sens (22) est parallèle à un sens de la largeur de la plaque de cuisson (12), et dans lequel l'élément de centrage (24) fournit le centrage de l'élément d'interface utilisateur (16) et dans lequel l'élément de centrage (24) à l'état monté est en contact avec l'élément d'interface utilisateur (16) sur un côté orienté le long du sens de la largeur de l'élément d'interface utilisateur (16), dans lequel l'unité de centrage (18) présente au moins un autre élément de centrage (30) disposé à l'opposé de l'élément de centrage (24) par rapport à la zone d'interface utilisateur (14), dans lequel l'élément de centrage (24) et l'autre élément de centrage (30) à l'état monté mettent en contact l'élément d'interface utilisateur (16) sur les angles ou les côtés opposés les uns aux autres avec la surface de butée (44) et une autre surface de butée de l'autre élément de centrage (30) et l'élément de centrage (24) et l'autre élément de centrage (30) pour le centrage de l'élément d'interface utilisateur (16) forment ensemble avec l'élément d'interface utilisateur (16) un engagement positif.

2. Dispositif de plaque de cuisson (10) selon la revendication 1, **caractérisé en ce que** l'élément de centrage (24) est relié au moins par liaison de matière à la plaque de cuisson (12) ou est formé en une seule pièce avec la plaque de cuisson (12).

3. Dispositif de plaque de cuisson (10) selon la revendication 2, **caractérisé en ce que** l'unité de centrage (18) présente au moins un élément adhésif (26) au moyen duquel l'élément de centrage (24) est fixé à la plaque de cuisson (12).

4. Dispositif de plaque de cuisson (10) selon la revendication 1, **caractérisé en ce qu'**un écart minimal entre l'élément de centrage (24) et l'autre élément de centrage (30) le long du sens (22) correspond au moins essentiellement à une extension de l'élément d'interface utilisateur (16) le long du sens (22).

5. Dispositif de plaque de cuisson (10) selon l'une des revendications précédentes, **caractérisé en ce que** l'unité de centrage (18) présente une constance thermique de 100° C au moins.

6. Dispositif de plaque de cuisson (10) selon l'une des revendications précédentes, **caractérisé en ce que** l'élément d'interface utilisateur (16) est conçu comme un affichage.

7. Plaque de cuisson (34) avec au moins un dispositif de plaque de cuisson (10) selon l'une des revendications précédentes.

8. Procédé de montage d'un dispositif de plaque de cuisson (10) selon l'une des revendications 1 à 6, avec une plaque de cuisson (12), laquelle présente au moins une zone d'interface utilisateur (14), avec au moins un élément d'interface utilisateur (16) et avec au moins une unité de centrage (18), laquelle sur un côté inférieur (20) de la plaque de cuisson (12) est reliée à celle-ci, dans lequel l'élément d'interface utilisateur (16) est centré au moyen de l'unité de centrage (18) par rapport à la zone d'interface utilisateur (14) le long au moins d'un sens (22), dans lequel l'unité de centrage (18) présente au moins un élément de centrage (24) fixé sur la plaque de cuisson (12), dans lequel l'élément de centrage (24) présente au moins une surface oblique (28) et présente au moins une surface de butée (44), laquelle est orientée au moins essentiellement perpendiculairement à la plaque de cuisson (12) et la face oblique (28) est reliée au côté inférieur de la plaque de cuisson (12), dans lequel l'élément d'interface utilisateur (16) est mis en contact à l'état monté avec la surface de butée (44) par l'élément de centrage (24), dans lequel l'élément d'interface utilisateur (16) est porté à l'état monté par une unité d'interface utilisateur (32) du dispositif de plaque de cuisson et dans un état prémonté est logé de manière à pouvoir coulisser le long du sens (22), dans lequel le sens (22) est parallèle à un sens de la largeur de la plaque de cuisson (12), et dans lequel l'élément d'interface utilisateur (16) à l'état monté est mis en contact par l'élément de centrage (24), fournissant le centrage de l'élément d'interface utilisateur (16), de l'unité de centrage (18) sur un côté orienté le long du sens de la largeur de l'élément d'interface utilisateur (16), **caractérisé en ce que** l'unité de centrage (18) présente au moins un autre élément de centrage (30) disposé à l'opposé de l'élément de centrage (24) par rapport à la zone d'interface utilisateur (14), dans lequel l'élément d'interface utilisateur (16) est mis en contact sur les angles ou les côtés opposés les uns aux autres par l'élément de centrage (24) et l'autre élément de centrage (30) à l'état monté avec la surface de butée (44) et une autre surface de butée de l'autre élément de centrage (30) et un engagement positif est formé en commun avec l'élément d'interface utilisateur (16) par l'élément de centrage (24) et l'autre élément de centrage (30) pour le centrage de l'élément d'interface utilisateur (16).

9. Procédé selon la revendication 8, **caractérisé en ce que** l'unité de centrage (18) est reliée mécaniquement à la plaque de cuisson (12).
